# EUROPÄISCHE PATENTSCHRIFT

(11) **EP 0 551 795 B1**
(45) Veröffentlichungstag und Bekanntmachung des Hinweises auf die Patenterteilung: **01.03.1995**
(21) Anmeldenummer: 92811004.8
(22) Anmeldetag: 15.12.1992
(51) Int. Cl.: B25D 17/08

(54) **Werkzeug zum Schlagbohren und Meisseln und Werkzeugaufnahme für diese Werkzeuge**
Tool for impact drilling and chiseling and chuck therefor
Outil pour forage à percussion et ciselage et mandrin pour cet outil

(30) Priorität: 13.01.1992 DE 4200643
(43) Veröffentlichungstag der Anmeldung: 21.07.1993
(73) Patentinhaber: HILTI Aktiengesellschaft, 9494 Schaan (LI)
(72) Erfinder: Kleine, Werner, Dipl.-Ing., W-2807 Achim-Uesen (DE)
(74) Vertreter: Wildi, Roland

(56) Entgegenhaltungen:
- DE-A- 3 941 646
- DE-U- 9 013 190

## Beschreibung

Die Erfindung betrifft ein Werkzeug, das zum Einsetzen in eine Werkzeugaufnahme einer für das Meißeln und/oder Bohren und/oder Schlagbohren vorgesehenen Handwerkzeugmaschine einen Einspannschaft aufweist, der versehen ist mit mindestens drei Drehmitnahmenuten unterschiedlichen Querschnittes, die für das axiale Einführen von Drehmitnehmern der Werkzeugaufnahme in die freie Endfläche des Einspannschaftes münden, und mit einer Verriegelungsnut, die für die Aufnahme eines Verriegelungskörpers der Werkzeugaufnahme mindestens an ihren der Endfläche des Einspannschaftes benachbarten Ende zur Begrenzung der Axialbewegung des Werkzeuges geschlossen ist. Werkzeuge dieser Art sind beispielsweise durch die DE-PA 3941646 und die nicht vor veröffentlichte DE-PA 4141846 bekannt. Diese Werkzeuge sind durch die unterschiedlichen Querschnitte der Drehmitnehmer so ausgebildet, daß sie nur in einer Winkelstellung in die Werkzeugaufnahme eingeführt werden können.
Als nachteilig hat sich jedoch herausgestellt, daß bei derartigen Werkzeugen die zwischen der Verriegelungsnut und den Drehmitnahmenuten verbleibende Randfläche des Einspannschaftes sehr unterschiedlich groß ist. Durch den rauhen Baustellenbetrieb tritt aber nach längerem Gebrauch des Werkzeuges ein Ausschlagen der Nuten ein, so daß aufgrund der verbleibenden Restwandstärke zwischen den Nuten von diesen Stellen aus die beim Schlagen entstehenden Spannungsspitzen zu Dauerbrüchen führen.
Der Erfindung liegt die Aufgabe zugrunde, Werkzeuge nach der Gattung des Hauptanspruches so auszubilden, daß der Einspannschaft durch die notwendigen Drehmitnahmenuten und die Verriegelungsnut weniger geschwächt wird.

Diese Aufgabe ist gemäß der Erfindung bei einem eingangs genannten Werkzeug dadurch gelöst, daß die Drehmitnahmenuten oder -flächen entsprechend der Größe ihrer radial nach außen angeordneten Öffnungsflächen in der Reihenfolge von der größten zur kleinsten Öffnungsfläche hin angeordnet sind und die Verriegelungsnut den Drehmitnahmenuten mit größter und kleinster Öffnungsfläche benachbart ist. Vorteilhaft ist es hierbei, wenn die Drehmitnahmenuten oder -flächen in Drehrichtung gerechnet entsprechend der Größe ihrer radial nach außen angeordneten Öffnungsflächen in der Reihenfolge von der größten zur kleinsten Öffnungsfläche hin angeordnet sind. Dies ist deswegen von Vorteil, da die in Drehrichtung voreilenden Flanken der Drehmitnahmenuten auch die durch das Bohrmoment belasteten Flanken sind. In einer weiteren vorteilhaften Ausbildung bildet eine auf der Sekante der Verriegelungsnut errichtete Mittelsenkrechte mit der auf der Sekante der ihr in Drehrichtung des Werkzeuges voreilenden Drehmitnahmenut größter Öffnungsfläche errichteten Mittelsenkrechten einen Winkel größer 90°. Durch diese verschiedenen Ausbildungen wird die zwischen den Nuten verbleibende äußere Fläche des Einspannschaftes gleichmäßiger als bisher unterteilt und die Spannungsspitzen beim Schlagbohren und Meißeln reduziert.

Werden Verriegelungsnut und Drehmitnahmenuten so auf dem Einspannschaft angeordnet, daß die zwischen ihnen jeweils verbleibenden Randflächen gleich groß sind, so wird eine weitere Reduktion der Spannungsspitzen und damit der Bruchgefahr erreicht. Dem dient auch die konvexe Ausbildung der Bodenflächen der Drehmitnahmenuten, da dadurch die Querschnittsfläche des Einspannschaftes vergrößert wird, ohne daß dabei die Kontaktfläche zwischen Drehmitnehmerflanken und Drehmitnahmenutenflanken, die für die Übertragung des Drehmoments entscheidend ist, verkleinert wird.
Für eine kostengünstige Fertigung der Werkzeuge auf vorhandenen Produktionsautomaten ist es vorteilhaft, wenn die Drehmitnahmenuten größter und kleinster Öffnungsfläche einander diametral gegenüberliegen und vorzugsweise eine dritte Drehmitnahmenut zu diesen unter einem Winkel von 90° angeordnet ist.

Es kann durch technische Gründe, die ihre Ursache in der Werkzeugaufnahme haben, notwendig werden, den Fußquerschitt des kleineren Drehmitnehmers, der der Verriegelungsnut benachbart ist, aus Verschleißgründen zu verstärken. Dies kann dazu führen, daß die radiale Öffnungsfläche der kleineren an die Verriegelungsnut angrenzenden Drehmitnahmenut dadurch größer wird als die radiale Öffnungsfläche der dieser Drehmitnahmenut benachbarten Drehmitnahmenut. Hier liegt dann keine Verletzung der erfindungsgemäßen Lehre vor, wenn von dem Mittelpunkt des Einspannschaftquerschnitts ausgehende, rechtwinklige Koordinatenachsen die radialen Öffnungsflächen von drei Drehmitnahmenuten bzw. -flächen in Öffnungsflächenabschnitte unterteilen und, von der Verriegelungsnut gesehen, die radialen Öffnungsflächenabschnitte, welche in Drehrichtung vor der jeweiligen teilenden Koordinatenachse liegen, kleiner werden. Das heißt, es ist bei dem Erfindungsgedanken vor allem auf die durch das Bohrmoment belasteten Flanken bzw. Flächen der Drehmitnahmenuten abzustellen und auf deren optimale Anordnung.

Um zu ermöglichen, daß erfindungsgemäße Werkzeuge auch in dem bisher meistverkauften schweren Bohrhammer, der eine Werkzeugaufnahme mit zwei diametral gegenüberliegenden Verriegelungskörpern in Form zylindrischer Walzen aufweist, eingesetzt werden können, weisen bei einer weiteren vorteilhaften Ausführungsform die Verriegelungsnut und die ihr gegenüberliegende Drehmitnahmenut Querschnittsformen auf, die zur Aufnahme spiegelbildlich angeordneter, gleich großer Verriegelungskörper ausgebildet sind. Üblicherweise ist der Querschnitt einer Verriegelungsnut Teil eines Kreises. Unter Verschleiß- und Dauerbruch-Gesichtspunkten hat sich gezeigt, daß andere Querschnittsformen Vorteile haben.
Da beim Schlagbohren die Belastungsspitzen sich aus der Überlagerung von Drehmoment und Schlagbeanspruchung ergeben, werden vorteilhafterweise die Drehmitnahmenuten deutlich länger als die Verriegelungsnut ausgebildet.
Da das erfindungsgemäße Werkzeug eine entsprechend angepaßte Werkzeugaufnahme zur Verwirklichung der Vorteile benötigt, bezieht sich die Erfindung daher auch auf eine Werkzeugaufnahme für schlagende und/oder bohrende Werkzeuge mit mindestens drei Drehmitnehmern, die für das axiale Einführen in Drehmitnahmenuten von Werkzeugen vorgesehen sind, und mit einem Verriegelungskörper, der zum radialen Einführen in eine Verriegelungsnut des Werkzeuges vorgesehen ist. Der Erfindung liegt auch hier die Aufgabe zugrunde, die Werkzeugaufnahme so auszubilden, daß die von ihr auf das Werkzeug ausgehende Belastung minimiert wird, zusätzlich soll der Verschleiß in der Werkzeugaufnahme reduziert und der unvermeidliche Verschleiß gleichmäßig verteilt werden.
Diese Aufgabe ist bei der o. g. Werkzeugaufnahme gemäß der Erfindung dadurch gelöst, daß die Drehmitnehmer vorzugsweise in Drehrichtung gerechnet entsprechend der Größe ihrer Fußquerschnitte in der Reihenfolge vom größten zum kleinsten Fußquerschnitt hin angeordnet sind und der Verriegelungskörper den Drehmitnehmern größten und kleinsten Fußquerschnittes benachbart ist.
Vorteilhaft ist es, wenn dabei eine auf der Sekante der zum Werkzeug gerichteten Öffnungsfläche der Aussparung für den Verriegelungskörper errichtete Mittelsenkrechte mit der auf der Sekante des größten Drehmitnehmers errichteten Mittelsenkrechten einen Winkel größer 90° bildet. In einer weiteren vorteilhaften Ausbildung ist der auf gleiche Weise ermittelte Winkel zwischen dem Verriegelungskörper und dem benachbarten kleineren Drehmitnehmer kleiner als 90°.
Für ein günstigeres Verschleißverhalten in der Bohrung der Werkzeugaufnahme ist es vorteilhaft, wenn die Drehmitnehmer annähernd rechtwinklig zueinander angeordnet sind, da dann unter Belastung ein gleichmäßiges Tragbild erzielt wird.
Weitere Merkmale der Erfindung sind in der folgenden Beschreibung von in der Zeichnung dargestellten Ausführungsbeispielen im einzelnen erläutert.
Es zeigen:
- **FIG. 1, 3, 5:**: Seitenansichten von verschiedenen Ausführungsbeispielen des abgebrochen dargestellten Einspannschaftes von drei verschiedenen Werkzeugen und
- **FIG. 2, 4, 6:**: Querschnitte der Einspannschäfte nach den FIG. 1 bzw. 3, 5.
- **FIG. 7:**: Einen Querschnitt durch eine an einem Bohrhammer befindliche Werkzeugaufnahme für den in dieser Werkzeugaufnahme befindlichen Einspannschaft des Werkzeuges.

Der in den FIG. 1 und 2 dargestellte Einspannschaft 11 weist eine Verriegelungsnut 12 und drei Drehmitnahmenuten 13, 14, 15 auf. Die Drehrichtung beim Bohren ist in FIG. 2 durch einen Pfeil angedeutet. Die Drehmitnahmenuten 13, 14, 15 sind in Drehrichtung entsprechend der Größe ihrer radialen Öffnungsfläche von der Verriegelungsnut 12 aus gesehen so angeordnet, daß diese Öffnungsfläche kleiner wird. Die Verriegelungsnut 12 befindet sich zwischen der größten Drehmitnahmenut 13 und der kleinsten Drehmitnahmenut 15. Die Randflächen 17, 18, 19, 20 des Einspannschaftes 11 zwischen den Nuten 12, 13, 14, 15 sind annähernd gleich groß. Wie aus FIG. 1 ersichtlich ist, münden die Drehmitnahmenuten 13, 14, 15 in die freie Endfläche 16 des Einspannschaftes, so daß der Werkzeugschaft axial in eine Werkzeugaufnahme einführbar ist, die den Nuten 13, 14, 15 angepaßte leistenförmige Drehmitnehmer aufweist. Es ist offensichtlich, daß trotz der sehr unterschiedlich großen Drehmitnahmenuten, die dadurch bedingt sind, daß das Werkzeug nur in einer Position in die Werkzeugaufnahme eingesetzt werden soll, durch die geschilderte Anordnung der Drehmitnahmenuten und der Verriegelungsnut eine günstige Verteilung der auftretenden Belastungen durch die gleichmäßige Aufteilung der Querschnittsfläche erzielt wird.

Der in den FIG. 3 und 4 dargestellte Einspannschaft weist die drei rechtwinklig zueinander angeordneten Drehmitnahmenuten 23, 24, 25 auf. Die Verriegelungsnut 22 ist zu der größten Drehmitnahmenut 23 unter einem Winkel α großer 90° angeordnet. Mit der kleinsten Drehmitnahmenut 25 bildet die Verriegelungsnut 22 einen Winkel β kleiner 90°. Hierdurch wird eine bessere Aufteilung der Querschnittsfläche erzielt.

In FIG. 4 sind die beiden Verriegelungskörper 27 und 28 des meistverkauften schweren Bohrhammers gestrichelt angedeutet und gezeigt, daß das erfindungsgemäße Werkzeug auch in dieser Bohrhammermaschine dadurch eingesetzt werden kann, daß die Querschnittsform 30 der Verriegelungsnut 22 und die Querschnittsform 31 der Drehmitnahmenut 24 entsprechend ausgebildet sind. Aufgrund der rechtwinkligen Anordnung der Drehmitnahmenuten eignet sich der in FIG. 4 dargestellte Einspannschaft besonders gut für die mechanische Fertigung. Die Bodenfläche 29 der Verriegelungsnut 23 ist konvex gewölbt und vergrößert dadurch die Querschnittsfläche.

Das in FIG. 5 und 6 dargestellte Ausführungsbeispiel unterscheidet sich von dem Ausführungsbeispiel in FIG. 3 und 4 dadurch, daß die Drehmitnahmenut 35 eine größere radiale Öffnungsfläche aufweist und unsymmetrisch ausgebildet ist. Die rechtwinkligen Koordinatenachsen in FIG. 6 unterteilen die Öffnungsflächen der Drehmitnahmenuten in Abschnitte, wobei die gegenüber den Koordinatenachsen in Drehrichtung voreilenden Abschnitte 37, 38, 39 von der Verriegelungsnut aus gesehen kleiner werden.

In FIG. 7 ist die Werkzeugaufnahme 40 eines Bohrhammers im Querschnitt dargestellt. Sie weist die den Drehmitnahmenuten 23, 24, 25 des Werkzeuges angepaßten Drehmitnehmer 43, 44, 45 auf. Der Verriegelungskörper 49 ist in der Aussparung 41 der Werkzeugaufnahme 40 geführt und greift in die Verriegelungsnut 22 des Werkzeuges ein. In dem Ausführungsbeispiel ist der Verriegelungskörper um einen Winkel α , der größer als 90° ist, gegenüber dem größeren Drehmitnehmer 43 und einem Winkel β , der kleiner 90° ist, gegenüber dem kleinsten Drehmitnehmer 45 versetzt. Die Fußquerschnitte 46, 47, 48 der Drehmitnehmer 43, 44, 45 werden von dem Verriegelungskörper 49 aus gesehen kleiner.

Die erfindungsgemäßen Werkzeuge und Werkzeugaufnahmen reduzieren in überraschend einfacher Weise Verschleiß- und Dauerbruchprobleme. Mehrkosten entstehen gegenüber den Werkzeugen des Gattungsbegriffes nicht. Es kann auf vorhandenen Fertigungseinrichtungen produziert werden.

Basierend auf der Erfindungsidee sind weitere, hier nicht beschriebene und gezeichnete Ausführungsformen möglich. Dies betrifft insbesondere auch die Querschnittsform der Drehmitnahmenuten, bei denen diese beispielsweise als Flächen oder als Teile von Kreisen ausgeführt werden können. Entsprechendes gilt auch für die Querschnittsform der Verriegelungsnut.

## Patentansprüche

1. Werkzeug, das zum Einsetzen in eine Werkzeugaufnahme einer für das Meißeln und/oder Bohren und/oder Schlagbohren vorgesehenen Handwerkzeugmaschine einen Einspannschaft aufweist, der versehen ist mit mindestens drei Drehmitnahmenuten oder -flächen (13, 14, 15, 23, 24, 25, 35) unterschiedlicher Querschnitte, die für das axiale Einführen von Drehmitnehmern der Werkzeugaufnahme in die freie Endfläche (16) des Einspannschaftes (11) münden, und mit einer Verriegelungsnut bzw. -fläche (12, 22), die für die Aufnahme eines Verriegelungskörpers (49) der Werkzeugaufnahme (40) mindestens an ihrem der Endfläche (16) des Einspannschaftes (11) benachbarten Ende zur Begrenzung der Axialbewegung des Werkzeuges geschlossen ist, dadurch gekennzeichnet, daß die Drehmitnahmenuten oder -flächen (13, 14, 15, 23, 24, 25, 35) entsprechend der Größe ihrer radial nach außen angeordneten Öffnungsflächen in der Reihenfolge von der größten zur kleinsten Öffnungsfläche hin angeordnet sind und die Verriegelungsnut bzw. -fläche (12, 22) den Drehmitnahmenuten (13, 15, 23, 25) mit größter und kleinster Öffnungsfläche benachbart ist.

2. Werkzeug nach Anspruch 1, dadurch gekennzeichnet, da» die Drehmitnahmenuten oder -flächen (13, 14, 15, 23, 24, 25, 35) in Drehrichtung gerechnet entsprechend der Größe ihrer radial nach außen angeordneten Öffnungsflächen in der Reihenfolge von der größten zur kleinsten Öffnungsfläche hin angeordnet sind.

3. Werkzeuge nach Anspruch 1 oder 2, dadurch gekennzeichnet, daß eine auf der Sekante der Verriegelungsnut bzw. -fläche (22) errichtete Mittelsenkrechte mit der auf der Sekante der Drehmitnahmenut bzw. -fläche größter Öffnungsfläche (23) errichteten Mittelsenkrechten einen Winkel α größer 90° bildet.

4. Werkzeug nach einem der vorstehenden Ansprüche, dadurch gekennzeichnet, daß die Mittelsenkrechten auf den Sekanten der Verriegelungsnut bzw. -fläche (22) und der Drehmitnahmenut bzw. -fläche kleinster radialer Öffnungsfläche (25) einen Winkel β kleiner 90° bilden.

5. Werkzeug nach einem der vorstehenden Ansprüche, dadurch gekennzeichnet, daß die Randflächen (17-20) des Einspannschaftes zwischen den Nuten bzw. Flächen (12-15, 22-25) annähernd, vorzugsweise jedoch genau gleich groß sind.

6. Werkzeug nach einem der vorstehenden Ansprüche, dadurch gekennzeichnet, daß mindestens die Drehmitnahmenut größter Öffnungsfläche (13, 23), vorzugsweise alle Drehmitnahmenuten (13, 14, 15, 23, 24, 25, 35), eine konvex gewölbte Bodenfläche (29) aufweisen.

7. Werkzeug nach einem der vorstehenden Ansprüche, dadurch gekennzeichnet, daß die Drehmitnahmenut bzw. -fläche größter Öffnungsfläche (23) und die Drehmitnahmenut bzw. - fläche kleinster Öffnungsfläche (25) einander annähernd, vorzugsweise genau, diametral gegenüberliegen und eine dritte Drehmitnahmenut bzw. -fläche (24) zwischen beiden unter einem Winkel von annähernd 90° angeordnet ist.

8. Werkzeug nach einem der vorstehenden Ansprüche, dadurch gekennzeichnet daß von dem Mittelpunkt des Einspannschaftquerschnittes ausgehende rechtwinklige Koordinatenachsen die radialen Öffnungsflächen von drei Drehmitnahmenuten bzw. -flächen in Öffnungsflächenabschnitte so unterteilen, daß von der Verriegelungsnut bzw. -fläche gesehen die radialen Öffnungsflächenabschnitte (37, 38, 39), welche in Drehrichtung vor der jeweiligen teilenden Koordinatenachse liegen, kleiner werden.

9. Werkzeug nach einem der vorstehenden Ansprüche, dadurch gekennzeichnet, daß die Verriegelungsnut bzw. -fläche (22) und die ihr gegenüberliegende Drehmitnahmenut bzw. -fläche (24) Querschnittsformen (30, 31) aufweisen, die zur Aufnahme spiegelbildlich angeordneter, gleich großer Verriegelungskörper (27, 28) ausgebildet sind.

10. Werkzeug nach einem der vorstehenden Ansprüche, dadurch gekennzeichnet, daß die Verriegelungsnut bzw. -flache (22) eine Querschnittsform (30) aufweist, die nicht Teil eines Kreises ist.

11. Werkzeug nach einem der vorstehenden Ansprüche, dadurch gekennzeichnet, daß in Werkzeuglängenachse die axiale Erstreckung aller Drehmitnahmenuten bzw. -flächesn (13, 14, 15, 23, 24, 25, 35) größer ist als die der Verriegelungsnut bzw. - fläche (12, 22).

12. Werkzeugaufnahme für schlagende und/oder bohrende Werkzeuge mit mindestens drei Drehmitnehmern (43, 44, 45), die für das axiale Einführen in Drehmitnahmenuten (23, 24, 25) von Werkzeugen vorgesehen sind, und mit einem Verriegelungskörper (49), der zum radialen Einführen in eine Verriegelungsnut (22) des Werkzeuges vorgesehen und in einer Aussparung (41) der Werkzeugaufnahme (40) geführt ist, dadurch gekennzeichnet, daß die Drehmitnehmer (43, 44, 45) vorzugsweise in Drehrichtung gerechnet entsprechend der Größe ihrer Fußquerschnitte (46, 47, 48) in der Reihenfolge vom größten zum kleinsten Fußquerschnitt (46, 47, 48) hin angeordnet sind und der Verriegelungskörper (49) den Drehmitnehmern (43, 45) größten und kleinsten Fußquerschnittes (46, 48) benachbart ist.

13. Werkzeugaufnahme nach Anspruch 12, dadurch gekennzeichnet, daß eine auf der Sekante der zum Werkzeug gerichteten Öffnungsfläches der Aussparung (41) für den Verriegelungskörper (49) errichtete Mittelsenkrechte mit der auf der Sekante des größten Drehmitnehmers (43) errichteten Mittelsenkrechten einen Winkel größer 90° bildet.

14. Werkzeugaufnahme nach einem der Ansprüche 12 und 13, dadurch gekennzeichnet, daß der Verriegelungskörper (49) dem kleinsten Drehmitnehmer (45) benachbart ist und daß eine auf der Sekante der zum Werkzeug gerichteten Öffnungsfläche der Aussparung (41) für den Verriegelungskörper (49) errichtete Mittelsenkrechte mit der auf der Sekante des kleinsten Drehmitnehmers (45) errichteten Mittelsenkrechten einen Winkel β kleiner 90° bildet.

15. Werkzeugaufnahme nach einem der Ansprüche 12 bis 14, dadurch gekennzeichnet, daß die Drehmitnehmer größten Querschnittes (43) und die Drehmitnehmer kleinsten Querschnittes (45) einander wenigstens annähernd diametral gegenüberliegen und ein dritter Drehmitnehmer (44) zwischen beiden unter einem Winkel von annähernd 90° angeordnet ist.

16. Werkzeugaufnahme nach einem der Ansprüche 12 bis 15, dadurch gekennzeichnet, daß der dem Werkzeug zugewandte Teil des Verriegelungskörpers (49) eine Querschnittsform hat, die nicht Teil eines Kreises ist.

## Claims

1. A tool, comprising a clamping shaft for insertion into a tool chuck of a chiseling and/or drilling and/or percussion drilling tool which is provided with at least three rotary drive grooves or surfaces (13, 14, 15, 23, 24, 25, 35) of different cross-sections which, for the purpose of axial insertion of rotary drives of the tool chuck, terminate in the free end surface (16) of the clamping shaft (11), and a locking groove or surface (12, 22) which is closed at least at its end adjacent the end surface (16) of the clamping shaft (11) to define the axial movement of the tool for the purpose of accommodating a locking element (49) of the tool chuck (40), **characterized in that** the rotary drive grooves or surfaces (13, 14, 15, 23, 24, 25, 35) are arranged in order of size from the largest to the smallest opening surface so as to correspond with the size of their radially outwardly arranged opening surfaces, and the locking groove or surface (12, 22) is adjacent the rotary drive grooves (13, 15, 23, 25) having the largest and the smallest opening surface.

2. A tool according to claim 1, **characterized in that** the rotary drive grooves or surfaces (13, 14, 15, 23, 24, 25, 35) are arranged in the direction Of rotation according to the size of their radially outwardly arranged opening surfaces in the order from the largest to the smallest opening surface.

3. Tools according to claim 1 or 2, **characterized in that** a mid-vertical established on the secant of the locking groove or surface (22) and the mid-vertical established on the secant of the rotary drive groove or surface with the largest opening surface (23) are at an angle α of more thin 90°.

4. A tool according to one of the above claims, **characterized in that** the mid-verticals on the secants of the locking groove or surface (22) and on the rotary drive groove or surface of the smallest radial opening surface (25) are at an angle β of less than 90°.

5. A tool according to one of the above claims, **characterized in that** the edge surfaces (17 - 20) of the clamping shaft are virtually identical, preferably exactly identical, in size between the grooves or surfaces (12 - 15, 22 - 25).

6. A tool according to one of the above claims, **characterized in that** at least the rotary drive groove of the largest opening surface (13, 23), preferably all rotary drive grooves (13, 14, 15, 23, 24, 25, 35), has/have a convex curved bottom surface (29).

7. A tool according to one of the above claims, **characterized in that** the rotary drive groove or surface of the largest opening surface (23) and the rotary drive groove or surface of the smallest opening surface (25) are virtually, preferably precisely, diametrally opposite each other, and that a third rotary drive groove or surface (24) is arranged between both of them at an angle of virtually 90°.

8. A tool according to one of the above claims, **characterized in that** rectangular coordinate axes extending from the centre point of the clamping shaft cross-section divide the radial opening surfaces of three rotary drive grooves or surfaces into opening surface sections, so that, as seen from the locking groove or surface, the radial opening surface sections (37, 38, 39), which are positioned in front of a respective dividing coordinate axis as soon in the rotary direction, are reducing in size.

9. A tool according to one of the above claims, **characterized in that** the locking groove or surface (22) and the rotary drive groove or surface (24) located opposite the latter are of cross-sectional shapes (30, 31) which are designed to accommodate mirror-symmetrically arranged locking elements (27, 28) of identical size.

10. A tool according to one of the above claims, **characterized in that** the locking groove or surface (22) is of a cross-sectional shape (30) which is not part of a circle.

11. A tool according to one of the above claims, **characterized in that** in the longitudinal axis of the tool the axial extent of all rotary drive grooves or surfaces (13, 14, 15, 23, 24, 25, 35) is greater than that of the locking groove or surface (12, 22).

12. A tool chuck for percussion and/or drilling tools, comprising at least three rotary drives (43, 44, 45) which are provided for axial insertion into rotary drive grooves (23, 24, 25) of tools, and a locking element (49) which is provided for radial insertion into a locking groove (22) of the tool and which is guided in a recess (41) of the tool chuck (40), **characterized in that** the rotary drives (43, 44, 45) are, preferably in the rotary direction designed to correspond with the size of their base cross-sections (46, 47, 48) in the order from the largest to the smallest base cross-section (46, 47, 48), and the locking element (49) is adjacent the rotary drives (43, 45) of the largest and the smallest base cross-section (46, 48).

13. Tool chuck according to claim 12, **characterized in that** a mid-vertical arranged on the secant of the opening surface, which is oriented towards the tool, of the recess (41) for the locking element (49) and the mid-vertical arranged on the secant of the largest rotary pickup (43) form an angle of more than 90°.

14. Tool chuck according to one of claims 12 and 13, **characterized in that** the locking element (49) is adjacent the smallest rotary pickup (45), and that a mid-vertical arranged on the secant of the opening surface, which is oriented towards the tool, of the recess (41) for the locking element (49) and the mid-vertical arranged on the secant of the smallest rotary pickup (45) form an angle β of less than 90°.

15. Tool chuck according to one of claims 12 to 14, **characterized in that** the rotary pickups of the largest cross-section (43) and the rotary pickups of the smallest cross-section (45) are positioned at least virtually diametrally opposite each other, and a athird rotary pickup (44) is arranged between both of them at an angle of virtually 90°.

16. Tool chuck according to one of claims 12 to 15, **characterized in that** the portion of the locking element (49) facing towards the tool has a cross-sectional shape which is not part of a circle.

## Revendications

1. Outil avec une tige de serrage pour l'insertion dans un porte-outil d'un outillage à main prévu pour le burinage et/ou le perçage à percussion, comprenant au moins trois rainures ou surfaces d'entraînement en rotation (13, 14, 15, 23, 24, 25, 35) avec des sections transversales différentes, qui, pour l'introduction axiale de tocs d'entraînement en rotation du porte-outil, débouchent dans la surface d'extrémité libre (16) de la tige de serrage (11), et une rainure ou surface de verrouillage (12, 22) qui, pour la réception d'un corps de verrouillage (49) du porte-outil (40), est fermée au moins à son extrémité qui avoisine la surface d'extrémité (16) de la tige de serrage 11, pour limiter le mouvement axial de l'outil, caractérisé en ce que les rainures ou surfaces d'entraînement en rotation (13, 14, 15, 23, 24, 25, 35) sont disposées conformément à la grandeur de leurs surfaces d'ouverture situées radialement à l'extérieur, en suivant l'ordre de la surface d'ouverture la plus grande à la surface d'ouverture la plus petite, la rainure ou surface de verrouillage (12, 22) avoisinant les rainures d'entraînement en rotation (13, 15, 23, 25) qui présentent la surface d'ouverture la plus grande et la plus petite.

2. Outil selon la revendication 1, caractérisé en ce que, vu dans la direction de rotation, les rainures ou surfaces d'entraînement en rotation (13, 14, 15, 23, 24, 25, 35) sont disposées, conformément à la grandeur de leurs surfaces d'ouverture radialement extérieures, en suivant l'ordre de la surface d'ouverture la plus grande à la surface d'ouverture la plus petite.

3. Outil selon l'une des revendications 1 ou 2, caractérisé en ce qu'une médiatrice élevée sur la sécante de la rainure ou surface de verrouillage (22) forme avec la médiatrice élevée sur la sécante de la rainure ou surface d'entraînement en rotation présentant la plus grande surface d'ouverture 23, un angle α supérieur à 90°.

4. Outil selon l'une quelconque des revendications précédentes, caractérisé en ce que les médiatrices élevées sur les sécantes de la rainure ou surface de verrouillage (22) et sur la rainure ou surface d'entraînement en rotation avec la plus petite surface d'ouverture (25) forment un angle β inférieur à 90°.

5. Outil selon l'une quelconque des revendications précédentes, caractérisé en ce que les surfaces latérales (17 à 20) de la tige de serrage entre les rainures ou surfaces (12 à 15, 22 à 25) présentent sensiblement, mais de préférence exactement la même grandeur.

6. Outil selon l'une quelconque des revendications précédentes, caractérisé en ce qu'au moins la rainure d'entraînement en rotation avec la surface d'ouverture la plus grande (13, 23) et de préférence toutes les rainures d'entraînement en rotation (13, 14, 15, 23, 24, 25, 35) présentent un fond (29) à courbure convexe.

7. Outil selon l'une quelconque des revendications précédentes, caractérisé en ce que la rainure ou surface d'entraînement en rotation avec la surface d'ouverture la plus grande (23) et la rainure ou surface de verrouillage avec la surface d'ouverture la plus petite (25) sont sensiblement, de préférence exactement, diamétralement opposées, et qu'une troisième rainure ou surface d'entraînement en rotation (24) est disposée entre lesdites rainures ou surfaces sous un angle d'environ 90°.

8. Outil selon l'une quelconque des revendications précédentes, caractérisé en ce que des axes de coordonnées rectangulaires partant du centre de la tige de serrage subdivisent les surfaces d'ouverture radiales de trois rainures ou surfaces d'entraînement en rotation en sections de surface d'ouverture de telle façon que, vu à partir de la rainure ou surface de verrouillage, les sections des surfaces d'ouverture radiales (37, 38, 39) respectivement situées, dans le sens de rotation, devant l'axe des coordonnées, diminuent.

9. Outil selon l'une quelconque des revendications précédentes, caractérisé en ce que les sections transversales de la rainure ou surface de verrouillage (22) et de la rainure ou surface d'entraînement en rotation (24) opposée présentent des formes (30, 31) qui permettent la réception de corps de verrouillage (27, 28) de mêmes dimensions disposés en image de miroir par rapport au logement.

10. Outil selon l'une quelconque des revendications précédentes, caractérisé en ce que la section transversale de la rainure ou surface de verrouillage (22) présente une forme (30) qui ne fait pas partie d'un cercle.

11. Outil selon l'une quelconque des revendications précédentes, caractérisé en ce que, vu dans l'axe longitudinal de l'outil, l'extension axiale de toutes les rainures ou surfaces d'entraînement en rotation (13, 14, 15, 23, 24, 25, 35) est plus grande que celle de la rainure ou surface de verrouillage (12, 22).

12. Porte-outil pour des outils de percussion et/ou de perçage, comprenant au moins trois tocs d'entraînement en rotation (43, 44, 45) prévues pour l'introduction axiale dans des rainures d'entraînement en rotation (23, 24, 25) d'outils, et un corps de verrouillage (49) prévu pour l'introduction radiale dans une rainure de verrouillage (22) de l'outil et guide dans un évidement (41) du porte-outil (40), caractérisé en ce que les tocs d'entraînement en rotation (43, 44, 45) sont disposés, de préférence dans le sens de rotation, conformément à la grandeur de leurs sections de base (46, 47, 48), en suivant l'ordre de la plus grande à la plus petite section de base (46, 47, 48), et que le corps de verrouillage (49) avoisine les tocs d'entraînement en rotation (43, 45) avec la plus grande et la plus petite section de base (46, 48).

13. Porte-outil selon la revendication 12, caractérisé en ce qu'une médiatrice élevée sur la sécante de la surface d'ouverture de l'évidement (41) pour le corps de verrouillage (49), dirigée vers l'outil, forme avec la médiatrice élevée sur la sécante du plus grand toc d'entraînement de rotation (43) un angle supérieur à 90°.

14. Porte-outil selon l'une des revendications 12 et 13, caractérisé en ce que le corps de verrouillage (49) avoisine le plus petit toc d'entraînement en rotation (45), et qu'une médiatrice élevée sur la sécante de la surface d'ouverture de l'évidement (41) pour le corps de verrouillage (49), dirigée vers l'outil, forme avec la médiatrice élevée sur la sécante du plus petit toc d'entraînement en rotation (45) un angle β inférieur à 90°.

15. Porte-outil selon l'une des revendications 12 à 14, caractérisé en ce que les tocs d'entraînement en rotation avec les plus grandes sections transversales (43) et les tocs d'entraînement en rotation avec les plus petites sections transversales (45) sont au moins sensiblement diamétralement opposés, et qu'un troisième toc d'entraînement en rotation (44) est disposé entre les deux sous un angle d'environ 90°.

16. Porte-outil selon l'une des revendications 12 à 15, caractérisé en ce que la partie du corps de verrouillage (49) tournée vers l'outil présente une forme de section transversale qui ne fait pas partie d'un cercle.
